# EUROPÄISCHE PATENTSCHRIFT

(11) **EP 0 557 870 B1**
(45) Veröffentlichungstag und Bekanntmachung des Hinweises auf die Patenterteilung: **01.05.1996**
(21) Anmeldenummer: 93102431.9
(22) Anmeldetag: 17.02.1993
(51) Int. Cl.: E01B 1/00, E01B 3/24

(54) **Schienensockel zur Verankerung von Eisenbahnschienen in einem festen, schotterlosen Oberbau**
Sleeper for railway rails to be used on ballastless superstructure
Traverse pour rails de chemin de fer à utiliser dans une superstructure sans ballast

(30) Priorität: 28.02.1992 DE 9202613 U
(43) Veröffentlichungstag der Anmeldung: 01.09.1993
(73) Patentinhaber: Saar-Gummiwerk GmbH, D-66687 Wadern (DE)
(72) Erfinder: Ihle, Erich, Dr., W-6648 Wadern (DE); Völker, Heinz, W-6648 Wadern (DE); Zimmer, Kurt, W-6646 Losheim-Mitlosheim (DE)

(56) Entgegenhaltungen:
- AT-B- 316 607
- DE-B- 1 275 081
- FR-A- 2 574 439
- CIVIL ENGINEERING-ASCE Bd. 44, Nr. 4, September 1974, Seite 77 "Floating slabs cut metro noise"

## Beschreibung

Die Erfindung betrifft einen Schienensockel zur Verankerung von Eisenbahnschienen in einem festen, schotterlosen Oberbau, wobei der Schienensockel mit seinem unteren Bereich in einen aus einer Bodenplatte und Seitenwänden aus elastischem Material bestehenden Schwellenschuh eingesetzt und mit diesem in entsprechenden Ausnehmungen des Oberbaues gelagert ist.

Die Schienensockel werden jeweils paarweise, quer zur Gleisrichtung einander gegenüberliegend, in die entsprechenden Ausnehmungen des Oberbaues eingesetzt. Die Eisenbahnschienen werden in auf der Oberseite der Schienensockel angebrachte Halterungen eingelegt und befestigt. Die Schienensockel können dabei entweder als Einzelblöcke oder aber - paarweise durch Qeuerstreben zu Querschwellen verbunden montiert werden.

Der Schwellenschuh aus elastischem Material bildet eine Schwingungs- und Schallisolierung zwischen Betonsockel und festem Oberbau. Wird in den Schwellenschuh zusätzlich eine Bodenplatte aus geschlossenzelligem, mikrozellularem Material eingelegt, oder besteht der Boden des Schwellenschuhes selbst aus einem solchen Material, werden durchaus die in einem Schotterbett entsprechenden guten Elastizitäts- und Dämpfungseigenschaften erreicht. Bei einem aus der DE-AS 12 75 081 bekannten Schuhsockel ist der Schwellenschuh durch einfaches Aufschieben auf den unteren Bereich des Schienensockels montiert. Er wird ausschließlich durch die Elastizität der an den Seitenflächen des Betonsockels anliegenden Seitenwänden des Schwellenschuhes gehalten.

Der bekannte Schienensockel hat jedoch den Nachteil, daß er nur auf in trockener Umgebung, d. h. im Tunnel, nicht aber auf im Freien verlegten Schienenstrecken eingesetzt werden kann. Bei einer im Freien verlegten Schienenstrecke besteht die Gefahr, daß zwischen den Seitenflächen des Schienensockels und den Seitenwänden des Schwellenschuhes Feuchtigkeit, wie z. B. Regenwasser, in den Schwellenschuh eindringen kann. Ein mit Wasser gefüllter Schwellenschuh verliert jedoch, insbesondere bei Eisbildung im Winter, einen wesentlichen Teil seines elastischen Verhaltens, so daß seine Funktionsfähigkeit stark eingeschränkt wird.

Der vorliegenden Erfindung liegt demnach die Aufgabe zugrunde, einen verbesserten Schienensockel anzugeben, der diese Nachteile vermeidet und daher universell, insbesondere auch auf im Freien verlegten Schienenstrecken einsetzbar ist.

Bei einem Schienensockel der eingangs genannten Art wird diese Aufgabe erfindungsgemäß dadurch gelöst, daß im Bereich der Oberkanten der Seitenwände des Schwellenschuhes ein umlaufender Dichtungsrahmen aus elastischem Material vorgesehen ist, dessen unterer Randbereich die Oberkante der Seitenwände des Schwellenschuhes auf deren Außenseite überlappt und mit diesen dichtend verbunden ist, und dessen oberer Randbereich mit den Seitenflächen des Schienensockels dichtend verbunden ist.

Durch den gemäß der Erfindung vorgesehenen Dichtungsrahmen aus elastischem Material wird sicher verhindert, daß Feuchtigkeit in nachteiliger Weise in den Innenbereich des Schwellenschuhes eintritt. Zwar sind bei dieser Lösung zwei abdichtende Verbindungen erforderlich, jedoch sind diese kontrollierter und einfacher herzustellen.

Nach einer vorteilhaften Ausgestaltung der Erfindung besteht der Schienensockel aus Beton, wobei der obere Randbereich des Dichtungsrahmens beim Herstellen des Schienensockels mit in den Schienensockel eingegossen wird. In diesem Fall ist es zweckmäßig, die Kante des oberen, eingegossenen Randbereiches des Dichtungsrahmens wulstartig auszubilden oder in einen zusätzlichen Metallrahmen einzufassen, der seinerseits mit in den Schienensockel eingegossen wird. Dadurch wird eine sichere und dauerhafte Verankerung des Dichtungsrahmens im Schienensockel gewährleistet.

Zweckmäßigerweise ist der untere, die Seitenwände des Schwellenschuhes überlappende Randbereich des Dichtungsrahmens mit den Seitenwänden verschweißt. Insgesamt wird so eine zuverlässig und dauerhaft dichte Verbindung von Schienensockel und Schwellenschuh erreicht.

Im folgenden wird die Erfindung anhand der in den Figuren 1 bis 4 dargestellten Ausführungsbeispiele weiter erläutert.

Es zeigen:
- Fig. 1:: ein bevorzugtes Ausführungsbeispiel
- Fig. 2:: einen Querschnitt durch einen Schienensockel gemäß Schnitt A-A in Fig. 1
- Fig. 3:: mögliche Verbindungsformen
- Fig. 4:: mögliche Verbindungsformen

Im in der Fig. 1 dargestellten Ausführungsbeispiel sind jeweils zwei Schienensockel 2 durch eine Querstrebe 12 zu einer Querschwelle verbunden. Die Schienensockel 2 sind jeweils in Schwellenschuhe 3 aus elastischem Material, in die zusätzlich eine Bodenplatte 4 aus geschlossenzelligem, mikrozellularem Material eingelegt ist, eingesetzt und zusammen mit diesen in entsprechenden Ausnehmungen einer Betongrundplatte 1 eines festen Gleisoberbaues gelagert. Auf den Schienensockeln 2 sind jeweils Schienen 6 auf elastischen Zwischenplatten 5 aufgelegt und mit Bügeln 7 und Schrauben 8 befestigt. Im dargestellten Beispiel bestehen die Schienensockel 2 aus Beton. Zur dichtenden Verbindung von Schienensockel 2 und Schwellenschuh 3 ist ein umlaufender Dichtungsrahmen 9 mit seinem oberen Randbereich 11 in den Schienensockel 2 mit eingegossen. Der untere Randbereich 10 des Dichtungsrahmens 9 überlappt den oberen Randbreich der Seitenwände 13 des Schwellenschuhes 3 und ist mit diesem durch Klebung, vorzugsweise jedoch Verschweißen, dichtend verbunden.

Gemäß den in Fig. 3 dargestellten Ausführungsbeispielen kann der obere Randbereich 11 des Dichtungsrahmens einfach umgelegt und eingegossen sein (Fig. 3 a). Eine sichere Verankerung wird jedoch erreicht, wenn die Kante des eingegossenen Randbereiches 11 einen umlaufenden Wulst 14 aufweist (Fig. 3 b) oder in einem zusätzlichen, miteingegossenen Metallrahmen 15 eingespannt ist (Fig. 3 c).

Die in Fig. 4 gezeigten Lösungen bieten sich insbesondere dann an, wenn Schienensockel 2 aus nicht gießbarem Werkstoff, wie Beton, sondern beispielsweise aus Holz eingesetzt werden sollen. Bei den Beispielen der Fig. 4 a und 4 b ist der obere Randbereich 11 des Dichtungsrahmens 9 mit dem Schienensockel 2 verklebt, wobei im Beispiel der Fig. 4 b der Dichtungsrahmen 9 im Klebebereich eine Art Sicke aufweist, die mit dem nach innen gerichteten Rücken in eine entsprechende Nut 16 des Schienensockels 2 eingeklebt und durch ein in der außenliegenden Sickenmulde eingelegtes umlaufendes Spannband 17 zusätzlich gesichert ist.

## Patentansprüche

1. Schienensockel(2) zur Verankerung von Eisenbahnschienen(6) in einem festen, schotterlosen Oberbau, wobei der Schienensockel(2) mit seinem unteren Bereich in einen aus einer Bodenplatte(4) und Seitenwänden(13) aus elastischem Material bestehenden Schwellenschuh(3) eingesetzt und mit diesem in entsprechenden Ausnehmungen des Oberbaues(l) gelagert ist,
**dadurch gekennzeichnet, daß**
im Bereich der Oberkanten der Seitenwände(13) des Schwellenschuhes(3) ein umlaufender Dichtungsrahmen(9) aus elastischem Material vorgesehen ist, dessen unterer Randbereich(10) die Oberkante der Seitenwände(13) des Schwellenschuhes(3) auf deren Außenseite überlappt und mit diesen dichtend verbunden ist, und dessen oberer Randbereich (11) mit den Seitenflächen des Schienensockels(2) dichtend verbunden ist.

2. Schienensockel (2) gemäß Anspruch 1,
**dadurch gekennzeichnet, daß**
der Schienensockel(2) aus Beton besteht und der obere Randbereich(11) des Dichtungsrahmens(9) in den Schienensockel(2) eingegossen ist.

3. Schienensockel(2) gemäß Anspruch 2,
**dadurch gekennzeichnet, daß**
die Kante des oberen Randbereiches (11) des Dichtungsrahmens(9) wulstartig ausgebildet ist.

4. Schienensockel(2) gemäß Anspruch 3,
**dadurch gekennzeichnet, daß**
der obere Randbereich (11) des Dichtungsrahmens(9) in einen Metallrahmen(15) eingespannt und mit diesem in den Schienensockel (2) eingegossen ist.

5. Schienensockel(2) nach einem der Ansprüche 2 bis 4,
**dadurch gekennzeichnet, daß**
der untere Randbereich(10) des Dichtungsrahmens(9) mit den Seitenwänden (13) des Schwellenschuhes(3) verschweißt ist.

## Claims

1. Rail base (2) for anchorage of railway rails (6) in a solid ballastless superstructure, the rail base (2) being inserted with its lower area in a sleeper shoe (3) consisting of a bottom (4) and side walls (13) of elastic material and being mounted with the latter in corresponding recesses of the superstructure (1), characterised in that in the area of the upper edges of the side walls (13) of the sleeper shoe (4) a surrounding sealing frame (9) of elastic material is provided whose lower end area (10) overlaps the upper edge of the side walls (13) of the sleeper shoe (3) on its outside and is joined sealingly with these, and whose upper end area (11) is joined sealingly with the side faces of the rail base (2).

2. Rail base (2) according to claim 1, characterised in that the rail base (2) is made of concrete and the upper end area (11) of the sealing frame (9) is incorporated in the rail base (2) when it is cast.

3. Rail base (2) according to claim 2, characterised in that the edge of the upper end area (11) of the sealing frame (9) is embodied like a bead.

4. Rail base (2) according to claim 3, characterised in that the edge of the upper end area (11) of the sealing frame (9) is clamped in a metal frame (15) and is incorporated therewith in the rail base (2).

5. Rail base (2) according to one of claims 2 to 4, characterised in that the lower end area (10) of the sealing frame (9) is welded to the side walls (13) of the sleeper shoe (3).

## Revendications

1. Socle de rail (2) pour ancrer des rails de chemin de fer (6) dans une voie permanente solide sans ballast, le socle de rail (2) étant inséré par sa partie inférieure dans un sabot de traverse (3) consistant en une plaque d'appui au sol (4) et des parois latérales (13) en une matière élastique, ce socle étant monté avec ce sabot dans des évidements correspondants de la voie permanente (1), socle de rail caractérisé en ce que l'on prévoit, dans la zone des bords supérieurs des parois latérales (13) du sabot de traverse (3), un cadre d'étanchéité, faisant tout le tour, (9) en une matière élastique, dont la région du bord inférieur (10) recouvre le bord supérieur des parois latérales (13) du sabot de traverse (3) sur sa face extérieure et est reliée de façon étanche à celle-ci, et dont la région du bord supérieur (11) est reliée de façon étanche aux faces latérales du socle de rail (2).

2. Socle de rail (2) selon la revendication 1, caractérisé en ce que le socle de rail (2) est en béton et la région du bord supérieur (11) du cadre d'étanchéité (9) est coulée dans le socle de rail (2).

3. Socle de rail (2) selon la revendication 2, caractérisé en ce que l'arête de la région du bord supérieur (11) du cadre d'étanchéité (9) est constituée à la manière d'un bourrelet.

4. Socle de rail (2) selon la revendication 3, caractérisé en ce que la région du bord supérieur (11) du cadre d'étanchéité (9) est serrée dans un châssis métallique (15) et est coulée avec celui-ci dans le socle de rail (2).

5. Socle de rail (2) selon l'une des revendications 2 à 4, caractérisé en ce que la région du bord inférieur (10) du cadre d'étanchéité (9) est soudée aux parois latérales (13) du sabot de traverse (3).
